# EUROPÄISCHE PATENTSCHRIFT

(11) **EP 3 316 733 B1**
(45) Veröffentlichungstag und Bekanntmachung des Hinweises auf die Patenterteilung: **10.09.2025**
(21) Anmeldenummer: 16742174.2
(22) Anmeldetag: 30.06.2016
(51) Int. Cl.: A47B 88/00

(54) **SCHUBLADE MIT EINER BODENPLATTE, EINER BLENDE, EINER RÜCKWAND UND ZWEI SEITENWÄNDEN, DIE FEST MITEINANDER VERBUNDEN SIND**
DRAWER COMPRISING A BASE PANEL, A SCREEN, A REAR WALL AND TWO LATERAL WALLS WHICH ARE RIGIDLY INTERCONNECTED
TIROIR AVEC UNE PLAQUE DE FOND, UN PANNEAU, UNE PAROI ARRIÈRE ET DEUX PAROIS LATÉRALES QUI SONT RELIÉES ENSEMBLE À DEMEURE

(30) Priorität: 01.07.2015 DE 102015110561
(43) Veröffentlichungstag der Anmeldung: 09.05.2018
(73) Patentinhaber: Form Orange Produktentwicklung, 6971 Hard (AT)
(72) Erfinder: HELD, Wolfgang, 6971 Hard (AT)
(74) Vertreter: Jeck, Anton
(86) Internationale Anmeldenummer: PCT/EP2016/065396
(87) Internationale Veröffentlichungsnummer: WO 2017/001610

(56) Entgegenhaltungen:
- WO-A1-2012/092631
- AT-A4- 506 783

## Beschreibung

Die Schublade nach der Erfindung weist eine Bodenplatte, eine Blende, eine Rückwand und zwei Seitenwände auf, die fest miteinander verbunden sind.

Dabei gibt es auch Schubladen, bei denen die Seitenwände nicht bis zur Oberkante der Blende und der Rückwand reichen. Vielfach werden die Blenden über spezielle Beschläge mit der Stirnseite der Seitenwände der Schublade verbunden, die eine Ausrichtung der Blende der Schublade mit Hilfe von Spezialbeschlägen ermöglichen.

Aus der Druckschrift AT 506 783 A4 ist eine Schublade bekannt, deren Seitenwände nicht bis zur Oberkante der Blende und der Rückwand reichen und deren Blende mittels einer zwischen Blende und Rückwand, im Bereich deren Oberkanten, angeordneten Relingstange in ihrer Neigung einstellbar ist, wobei dazu ein Verbindungselement, das die Relingstange mit der Blende verbindet über zwei gegenläufige Gewinde so verdrehbar ist, dass die Neigung der Blende einstellbar ist und wobei die Relingstange mit einer Rückwand mittels an der Relingstange angeordneten Rastansätzen, die in Rastaufnahmen der zugekehrten Seite der Rückwand einrasten, verbindbar ist. Nachteilig erscheint dabei die mechanisch aufwendige Konstruktion und dass das blendenseitige Verbindungselement über eine auf der Relingstange verschiebbare Abdeckkappe, die optisch sehr auffällig ist, abdeckbar oder zur Bedienung des Verbindungselements zur Neigungseinstellung freigebbar ist.

Aus der Druckschrift WO 2012/092631 A1 ist ebenfalls eine Schublade bekannt, deren Seitenwände nicht bis zur Oberkante der Blende bzw. Rückwand reichen. Die Verbindung der Relingstange mit der Blende geschieht in diesem Fall mittels eines mit der Relingstange verbindbaren und in diese vollständig einschiebbaren Verbindungselements, wobei das Verbindungselement spreizbar und so in einer Bohrung der Blende fixierbar ist. Zur Verbindung mit der Blende wird dabei das Verbindungselement gegenüber der Relingstange um 90° geschwenkt, wodurch es seinen minimalen Durchmesser aufweist und nach dem Einstecken in die Blende wird die Relingstange um 90° zurückgeschwenkt, wodurch es seinen maximalen Durchmesser aufweist. Die Relingstange wird mit dem der Relingstange zugekehrten Bereich der Rückwand mittels Clipelementen verbunden.

Es ist Aufgabe der Erfindung, bei einer Schublade, bei der die Seitenwände nicht bis zur Oberkante der Blende und der Rückwand reichen, eine Einstellung der Blende mit wesentlich einfacheren Mitteln zu erreichen.

Die gestellte Aufgabe wird durch die Merkmale des Anspruchs 1 gelöst.

Eine vorteilhafte Weiterbildung der Schublade ist dem Unteranspruch zu entnehmen.

Das der Blende zugekehrte Verbindungselement steht an der Stirnseite des Seitenwand-Profilabschnitts um einen Betrag vor, der kleiner ist als die Stärke der Blende der Schublade, wobei das Verbindungselement die stirnseitige Öffnung des Seitenwand-Profilabschnitts verschließt.

Der Seitenwand-Profilabschnitt trägt im Anschluss an die verschlossene Stirnseite eine Aussparung für einen herausdrehbaren Rastansatz.

Die Aussparung weist eine Anschlagkante auf, die die Ausdreh-Endstellung des Rastansatzes festlegt.

Das Gehäuse des Verbindungselements ist im Bereich der Rückwand in den Seitenwand-Profilabschnitt bündig mit der Stirnseite des Seitenwand-Profilabschnitts einschiebbar.

Das Verbindungselement ist im Bereich des Gehäuses in einer Hülse begrenzt ausziehbar und im Anschluss an die Hülse in eine Gewindebohrung einschraubbar, wobei das Ende des Verbindungselements als Gewindebolzen ausgebildet ist.

Die Erfindung wird anhand der beiliegenden Zeichnungen an einem Ausführungsbeispiel einer Schublade nach der Erfindung näher erläutert. Es zeigen:
- Fig. 1: den Grundaufbau der Schublade nach der Erfindung in Perspektive von der Rückseite der Schublade aus gesehen,
- Fig. 2: den Grundaufbau der Schublade nach Fig. 1 in Perspektive von der Blende aus gesehen,
- Fig. 3: das der Blende und der Rückwand zugekehrte Ende eines Seitenwand-Profilabschnitts mit einem Verbindungselement 16 und das dem Ende des Seitenwand-Profilabschnitts mit einem im Bereich der Rückwand zugeordneten Verbindungselement 15,
- Fig. 4 - 6: das der Rückseite der Blende 11 zugekehrte Verbindungselement 16, das mit einem Gehäuse 26 in den Seitenwand-Profilabschnitt 13 einschiebbar und darin festlegbar ist,
- Fig. 7 - 9: die Verbindung zwischen der Blende und dem Seitenwand-Profilabschnitt in verschiedenen Stellungen,
- Fig. 10 - 12: die Verbindung zwischen dem Seitenwand-Profilabschnitt und der Rückwand in den verschiedenen Stellungen,
- Fig. 13 - 16: den Seitenwand-Profilabschnitt mit der Rückwand verbunden in verschiedenen Einstellungen zur Blende oder zur Rückwand hin,
- Fig. 17 - 19: das Verbindungselement 15 zwischen dem Seitenwand-Profilabschnitt 13 und der Rückwand 14 in verschiedenen Einstellungen.

Die Fig. 1 zeigt in perspektivischer Ansicht den Grundaufbau einer Schublade nach der Erfindung, von der Rückseite der Schublade aus gesehen. Die Schublade besteht aus einer Bodenplatte 10, einer Blende 11, einer Rückwand 14 am freien hinteren Ende der Bodenplatte 10 und zwei Seitenwänden 12, die aber nicht bis zu den Oberkanten der Blende 11 und der Rückwand 14 reichen. Daher ist genügend Platz vorhanden, die Blende 11 und die Rückwand 14 über zwei Seitenwand-Profilabschnitte 13 fest miteinander zu verbinden. Dazu dienen auf der Seite der Blende 11 ein Verbindungselement 16 und auf der Seite der Rückwand 14 ein Verbindungselement 15, die an den Enden der Seitenwand-Profilabschnitte 13 angeordnet sind, wie Fig. 3 zeigt.

Die Fig. 2 zeigt den Grundaufbau der Schublade nach Fig. 1 in Perspektive, von der Blende 11 aus gesehen.

Wie Fig. 3 zeigt, steht das Verbindungselement 16 als Bolzen an der Stirnseite 18 des Seitenwand-Profilabschnitts 13 um einen Betrag vor, der kleiner ist als die Stärke der Blende 11. Ist in die Rückseite der Blende 11 eine Bohrung entsprechender Tiefe eingebracht, dann kann das Verbindungselement 16 eingesteckt und so mit der Blende 11 verbunden werden. Das Verbindungselement 16 ist in einem Gehäuse drehbar gelagert, das eine der Rückseite der Blende 11 zugekehrte Aussparung aufweist. Durch Verdrehen des Verbindungselements 16 wird ein Rastansatz 24 im Gehäuse 26 verdreht und über eine Aussparung des Seitenwand-Profilabschnitts 13 herausgedreht und in eine Rastaufnahme auf der zugekehrten Rückseite der Blende 11 eingedreht und eingerastet. Damit lässt sich der Seitenwand-Profilabschnitt 13 mit der geschlossenen Stirnseite 18 des Gehäuses des Verbindungselements 16 bündig mit der Rückseite der Blende 11 fest verbinden und in verschiedene Winkelstellungen der Blende 11 einstellen. Die Aussparung des Seitenwand-Profilabschnitts 13 weist eine Anschlagkante auf, die die Drehbewegung des Rastansatzes 24 begrenzt und damit die Verstellung des Rastansatzes in die Rastaufnahme auf der Rückseite der Blende 11 begrenzt. Das Verbindungselement 16 ist in dem Gehäuse drehbar gelagert.

In den Fig. 4 bis 6 ist das Verbindungselement 16 mit einem Gehäuse 26 gezeigt, das in den Seitenwand-Profilabschnitt 13 einschiebbar ist. Dabei kann das Gehäuse 26 mit Rastnocken versehen sein, die in Bohrungen des Seitenwand-Profilabschnitts 13 einrasten und das Verbindungselement 16 darin festlegen. Das bolzenartige Verbindungselement 16 steht an der geschlossenen Stirnseite 22 des Gehäuses 26 um einen Betrag vor, der Platz findet in einem Raum, um den der Seitenwand-Profilabschnitt 13 gegenüber der Ebene der Seitenwand 12 der Schublade zurückgesetzt ist. Das Verbindungselement 16 ist mit einem Gewindebolzen 19 am Ende versehen und in eine Gewindebohrung des Gehäuses 26 eingeschraubt. Zudem ist das Verbindungselement 16 nach dem Lösen dieser Schraubverbindung begrenzt aus der Hülse im Gehäuse 26 herausziehbar. Das Gehäuse 26 verschließt mit einer Platte die stirnseitige Öffnung des Seitenwand-Profilabschnitts 13. Zudem kann im Gehäuse 26 eine Abdeckung 22 ausklappbar sein, der sich auf dem Seitenwand-Profilabschnitt 13 abstützt und die Aussparung des Seitenwand-Profilabschnitts 13 abdeckt.

Die Fig. 7 bis 9 zeigen die verschiedenen Einstellungen der Verbindung zwischen dem Seitenwand-Profilabschnitt 13 und der Rückseite der Blende 11, wobei vor allen Dingen der ausdrehbare Rastansatz 24 und die diesen Rastansatz 24 abdeckende Abdeckung 22 gezeigt ist.

Die Fig. 10 zeigt die Montagestellung des Seitenwand-Profilabschnitts 13 zur Rückwand 14. Der Seitenwand-Profilabschnitt 13 weist ein nicht dargestelltes Gehäuse auf, an dem Rastansätze fest angeformt sind, die aus dem Gehäuse herausragen und in Rastaufnahmen auf der zugekehrten Seite der Rückwand 14 der Schublade einrasten. Im Bereich der Rastansätze weist der Seitenwand-Profilabschnitt 13 daher eine entsprechende Aussparung auf, aus der die Rastansätze aus dem Seitenwand-Profilabschnitt 13 herausgeführt sind. Die Stirnseite des Gehäuses trägt versetzt Rastansätze 13.1 und 13.2, wobei der Rastansatz 13.2 in die Rastaufnahme 14.1 der Rückwand 14 einführbar ist. Dann wird der Seitenwand-Profilabschnitt 13 verdreht, wie Fig. 11 zeigt, und der Rastansatz 13.1 in die Rastaufnahme 14.2 der Rückwand 14 eingeführt und verrastet. In Fig. 12 ist die Verbindung des Seitenwand-Profilabschnitts 13 mit der Rückwand 14 dargestellt.

Aus der bündigen Grundeinstellung nach Fig. 13 kann das Verbindungselement 15 in eine Auszugsstellung A verstellt werden, wobei der Seitenwand-Profilabschnitt 13 in Richtung zur Rückwand 14 hin verstellt ist, wie Fig. 14 zeigt. Dabei kann durch Verdrehen des Verbindungselements 15 in Richtung B die Verstellung zur Rückwand 14 hin noch vergrößert werden, die der Pfeil D in Fig. 15 angibt.

Wird die Drehrichtung am Verbindungselement 15 umgekehrt, wie Fig. 16 zeigt, dann wird der Seitenwand-Profilabschnitt 13 in Richtung E zur Blende hin verstellt. Da die Blende 11 fest mit dem Seitenwand-Profilabschnitt 13 verbunden ist, wird die Verstellung in gleicher Weise auf die Blende 11 übertragen.

Wie Fig. 17 zeigt, ist das Verbindungselement 15, das als Verbindungsschraube ausgeführt ist, auf einem Verstellbolzen 17 gelagert und in ein Gehäuse 20 eingeführt und in eine Gewindeaufnahme im Gehäuse 20 einschraubbar. Die Rastelemente 13.1 und 13.2 sind am Gehäuse 20 angeformt. Das Gehäuse 20 ist in den Seitenwand-Profilabschnitt 13 eingesetzt und darin gehalten. Durch die Drehbewegung an dem Verbindungselement 15 kann die Verstellung zur Blende 11 oder zur Rückwand 14 hin vorgenommen werden. Dabei sind die Rastansätze 13.1 und 13.2 in den Rastaufnahmen 14.1 und 14.2 der Rückwand 14 festgelegt, wie schon den Fig. 14 bis 16 zu entnehmen ist.

Mit diesem Verbindungselement 15 kann der Seitenwand-Profilabschnitt 13 in eine Einstellung eingestellt werden, die sich über das Verbindungselement 16 auf die Blende 11 der Schublade überträgt. Auf diese Weise ist mit wesentlich einfacheren Mitteln ein Ausgleich der Blenden-Einstellung der Schublade zu erreichen. Zudem bleibt das Verbindungselement 15 stets zugänglich, so dass eine Änderung der Blenden-Einstellung jederzeit möglich ist.

## Patentansprüche

1. Schublade mit einer Bodenplatte (10), einer Blende (11), einer Rückwand (14) und zwei Seitenwänden (12), die fest miteinander verbunden sind,
wobei die Seitenwände (12) nicht bis zur Oberkante der Blende (11) und der Rückwand (14) reichen,
wobei die Blende (11) und die Rückwand (14) im Bereich ihrer Oberkanten mit Seitenwand-Profilabschnitten (13) miteinander verbunden sind, die an ihren Enden erste und zweite Verbindungselemente (15, 16) aufnehmen, wobei das der Blende (11) zugeordnete erste Verbindungselement als verdrehbarer Verbindungszapfen (16) ausgebildet ist und einen aus dem Seitenwand-Profilabschnitt (13) ausdrehbaren Rastansatz (24) trägt, der in eine Bohrung in der zugekehrten Seite der Blende (11) einsteckbar ist, wobei bei herausgedrehtem, ausdrehbaren Rastansatz (24) der Verbindungszapfen (16) in eine Rastaufnahme auf der Rückseite der Blende (11) einrastbar ist und eine Drehverstellung der Blende (11) ermöglicht,
wobei das der Rückwand (14) zugekehrte zweite Verbindungselement (15) bündig mit der Stirnseite des Seitenwand-Profilabschnitts (13) abschließt und mit fest vorstehenden Rastansätzen (13.1, 13.2) versehen ist, die in Rastaufnahmen (14.1, 14.2) auf der zugekehrten Seite der Rückwand (14) eingerastet sind, so dass der Seitenwand-Profilabschnitt (13) damit zur Blende (11) oder zur Rückwand (14) hin verstellbar ist,
wobei:
das zweite Verbindungselement (15) im Bereich der Rückwand (14) ein Gehäuse (20) aufweist, das in den Seitenwand-Profilabschnitt (13) bündig mit der Stirnseite des Seitenwand-Profilabschnitts (13) einschiebbar und mit den fest vorstehenden Rastansätzen (13.1, 13.2) darin festlegbar ist, die in Rastaufnahmen (14.1, 14.2) der Rückwand (14) einrasten,
**dadurch gekennzeichnet,**
**dass** das zweite Verbindungselement (15) im Bereich des Gehäuses (20) in einer Hülse begrenzt ausziehbar und im Anschluss an die Hülse in eine Gewindebohrung einschraubbar ist, wobei das Ende des zweiten Verbindungselements (15) als Gewindebolzen (17) ausgebildet ist.

2. Schublade nach Anspruch 1,
**dadurch gekennzeichnet,**
**dass** das Gehäuse (20) des zweiten Verbindungselements (15) im Bereich der der Rückwand (14) zugekehrten Seite fest angeformte Rastansätze (13.1, 13.2) trägt, die in Rastaufnahmen (14.1, 14.2) der Rückwand (14) einrastbar sind.

## Claims

1. Drawer with a base plate (10), a front panel (11), a rear wall (14)
and two side walls (12), which are firmly connected to each other,
wherein the side walls (12) do not extend to the upper edge of the front panel (11) and the
rear wall (14),
wherein the front panel (11) and the rear wall (14) are connected to each other in the area of their upper edges with
side wall profile sections (13), which accommodate first and second connecting elements (15, 16) at their
ends, wherein the first connecting element assigned to the front panel (11) is designed as a rotatable connecting pin (16) and carries a locking projection (24) that can be rotated out of the side wall profile section (13), which can be inserted into a bore in
the facing side of the front panel (11), wherein when the rotatable locking projection (24) is rotated out, the connecting pin (16) can be snapped into a
locking receptacle on the back of the front panel (11) and allows rotational
adjustment of the front panel (11),
wherein the second connecting element (15) facing the rear wall (14)
is flush with the front face of the side wall profile section (13) and
is provided with fixed protruding locking projections (13.1, 13.2), which are snapped into locking receptacles (14.1, 14.2) on the facing side of the rear wall (14), so that the side wall profile section (13) is thereby adjustable towards the front panel (11) or
the rear wall (14),
wherein:
the second connecting element (15) has a housing (20) in the area of the rear wall (14), which can be inserted into the side wall profile section (13) flush with the
front face of the side wall profile section (13) and can be fixed therein with the fixed
protruding locking projections (13.1, 13.2), which snap into locking receptacles (14.1, 14.2) of the rear wall (14),
**characterized in that**
the second connecting element (15) in the area of the housing (20) is
limitedly extendable in a sleeve and can be screwed into a threaded
bore following the sleeve, wherein the end of the second connecting
element (15) is designed as a threaded bolt (17).

2. Drawer according to claim 1,
**characterized in that**
the housing (20) of the second connecting element (15) in the area of the side facing the rear wall (14) carries firmly molded locking projections (13.1, 13.2), which can be snapped into locking receptacles (14.1, 14.2) of the rear wall (14).

## Revendications

1. Tiroir avec une plaque de base (10), un panneau avant (11), une paroi arrière (14)
et deux parois latérales (12), qui sont fermement reliées entre elles,
où les parois latérales (12) ne s'étendent pas jusqu'au bord supérieur du panneau avant (11) et de la
paroi arrière (14),
où le panneau avant (11) et la paroi arrière (14) sont reliés l'un à l'autre dans la zone de leurs bords supérieurs par des
sections de profil de paroi latérale (13), qui accueillent des premier et deuxième éléments de connexion (15, 16) à leurs
extrémités, où le premier élément de connexion attribué au panneau avant (11) est conçu comme une goupille de connexion rotative (16) et porte une projection de verrouillage (24) qui peut être tournée hors de la section de profil de paroi latérale (13), qui peut être insérée dans un alésage dans
le côté faisant face du panneau avant (11), où lorsque la projection de verrouillage rotative (24) est tournée vers l'extérieur, la goupille de connexion (16) peut être enclenchée dans un
réceptacle de verrouillage à l'arrière du panneau avant (11) et permet un
ajustement rotatif du panneau avant (11),
où le deuxième élément de connexion (15) faisant face à la paroi arrière (14)
est aligné avec la face avant de la section de profil de paroi latérale (13) et
est pourvu de projections de verrouillage fixes en saillie (13.1, 13.2), qui sont enclenchées dans des réceptacles de verrouillage (14.1, 14.2) sur le côté faisant face de la paroi arrière (14), de sorte que la section de profil de paroi latérale (13) soit ainsi ajustable vers le panneau avant (11) ou
la paroi arrière (14),
où :
le deuxième élément de connexion (15) a un boîtier (20) dans la zone de la paroi arrière (14), qui peut être inséré dans la section de profil de paroi latérale (13) aligné avec la
face avant de la section de profil de paroi latérale (13) et peut y être fixé avec les
projections de verrouillage fixes en saillie (13.1, 13.2), qui s'enclenchent dans les réceptacles de verrouillage (14.1, 14.2) de la paroi arrière (14),
**caractérisé en ce que**
le deuxième élément de connexion (15) dans la zone du boîtier (20) est
extensible de manière limitée dans un manchon et peut être vissé dans un
alésage fileté suivant le manchon, où l'extrémité du deuxième élément de connexion
(15) est conçue comme un boulon fileté (17).

2. Tiroir selon la revendication 1,
**caractérisé en ce que**
le boîtier (20) du deuxième élément de connexion (15) dans la zone du côté faisant face à la paroi arrière (14) porte des projections de verrouillage fermement moulées (13.1,
13.2), qui peuvent être enclenchées dans des réceptacles de verrouillage (14.1, 14.2) de la paroi arrière (14).
